# EUROPÄISCHE PATENTSCHRIFT

(11) **EP 1 310 451 B1**
(45) Veröffentlichungstag und Bekanntmachung des Hinweises auf die Patenterteilung: **26.03.2008**
(21) Anmeldenummer: 02405926.3
(22) Anmeldetag: 30.10.2002
(51) Int. Cl.: B66B 5/14

(54) **Kettenaufzug mit Überlastbegrenzer**
Chain driven elevator with overload protection
Ascenseur à chaines avec limiteur de charge

(30) Priorität: 07.11.2001 EP 01811074
(43) Veröffentlichungstag der Anmeldung: 14.05.2003
(73) Patentinhaber: INVENTIO AG, 6052 Hergiswil (CH)
(72) Erfinder: Liebetrau, Christoph, 5737 Menziken (CH)

(56) Entgegenhaltungen:
- GB-A- 2 183 350
- US-A- 2 462 041
- US-A- 4 046 226

## Beschreibung

Die Erfindung betrifft einen Aufzug mit einem Antrieb zum Heben und Senken eines Lastaufnahmemittels, und einem Überlastbegrenzer gemäss dem Oberbegriff des Anspruchs 1.

Überlastbegrenzer dieser Art dienen bei Aufzügen dazu, eine Aufzugsfahrt mit unzulässig hoher Last zu verhindern.

Ein Aufzug mit einem derartigen Überlastbegrenzer ist beispielsweise bekannt aus US 2462041. In diesem Fall umfasst der Überlastbegrenzer ein Paar bogenförmig vorgeformter Federelemente, die unter der Wirkung einer auf ihre Enden einwirkenden Last ihre Form verändern.

Es ist bereits aus der US 4,664,230 bei einem Kettenaufzug für Kleinlasten bekannt, das Antriebszackenrad über eine Rutschkupplung mit der Antriebswelle des Motors zu koppeln. Die Rutschkupplung wirkt mit einem Schaltelement zusammen. Übersteigt das über die Antriebskette auf das Antriebszackenrad wirkende Lastmoment das an der Rutschkupplung einstellbare maximal zulässige Lastmoment, bzw. die maximal zulässige Last, dann tritt Schlupf in der Rutschkupplung auf. Dabei drehen sich das Antriebszackenrad und die Antriebswelle relativ zueinander, wodurch das Schaltelement betätigt wird, welches den Aufzugantrieb stillsetzt.

Ein solcher Überlastbegrenzer ist aufwendig und erfordert zusätzlichen Einbauraum. Um eine zuverlässige Funktion der Überlastbegrenzung zu gewährleisten, ist zudem eine regelmässige Wartung nötig, was mit zusätzlichen Kosten verbunden ist.

Der Erfindung liegt die Aufgabe zugrunde, einen eingangs beschriebenen Überlastbegrenzer für einen Kettenaufzug anzugeben, der auf kostengünstige Weise eine zuverlässige Überlastbegrenzung ermöglicht.

Die Lösung dieser Aufgabe ist bei einem gattungsgemässen Kettenaufzug durch die kennzeichnenden Merkmale des Patentanspruchs 1 gegeben.

Der Überlastbegrenzer besteht im wesentlichen aus einem Auslenkelement und einem Schaltelement, welche relativ zueinander bewegbar an der Gelenkgliederkette angebracht sind. Das Auslenkelement erzwingt in Abhängigkeit der an der Gelenkgliederkette angreifenden Last eine Auslenkung wenigstens eines Längenabschnitts der Gelenkgliederkette. Das Schaltelement ist an einem nicht ausgelenkten Teil der Gelenkgliederkette befestigt. Zunehmende Last verringert die Auslenkung und verändert damit die Relativlage von Auslenkelement und Schaltelement. Ab Erreichen der zulässigen maximalen Last, bzw. einer entsprechend vorgegebenen Relativlage, betätigt das Auslenkelement das Schaltelement und löst damit ein Signal aus.

Die wenigen einfachen Teilen des Überlastbegrenzers stellen zuverlässige Funktion ohne Wartungsbedarf sicher. Neben einem kostengünstigen Aufbau ist der komplette Überlastbegrenzer mit geringem Aufwand und ohne Werkzeug an der Gelenkgliederkette montierbar und somit auch als Ganzes an bestehenden Kettenaufzügen nachrüstbar.

Ein Ausführungsbeispiel der Erfindung mit an der Gelenkgliederkette angeordnetem Überlastbegrenzer, dessen Auslenkelement als Blattfeder ausgebildet ist, ist anhand der beigefügten Zeichnung erläutert.

Bei einem Kettenaufzug 1 greift dessen Antrieb zum Heben und Senken einer mit einer Gelenkgliederkette 3 verbundenen Aufzugkabine 4 über die Zähne 5 eines angetriebenen Kettenrads 6 in die Kettenglieder 7 der Gelenkgliederkette 3 ein. An dem kabinenseitigen Ende der Gelenkgliederkette 3 ist die Aufzugkabine 4 mit Hilfe eines durch ein Kettenglied 7.1 gesteckten Steckbolzens 8 an einem Flansch 9 der Aufzugkabine 4 befestigt. Unabhängig von der Art der vorgesehenen Kettenendbefestigung 10 wird über diese das Gewicht der Aufzugkabine 4 und der jeweiligen Zuladung in die Gelenkgliederkette 3 eingeleitet. Unter der angreifenden Last FL nimmt die Gelenkgliederkette 3 im Bereich zwischen der Kettenendbefestigung 10 und dem Kettenrad 6 gewöhnlich einen linearen Verlauf ein, der der kürzesten Verbindung zwischen diesen Punkten entspricht, die sogenannte Förderrichtung 11.

Erfindungsgemäss ist hier an dem Kettenabschnitt, der beim Heben und Senken der Aufzugkabine 4 nicht über das Kettenrad 6 läuft, zwischen der Kettenendbefestigung 10 und dem Kettenrad 6, an dem mit der Aufzugkabine 4 verbundenen Ende der Gelenkgliederkette 3 ein Überlastbegrenzer 20 installiert.

Der Überlastbegrenzer 20 besteht im wesentlichen aus einer Blattfeder 21 und einem Mikroschalter 22. Die etwa L-förmige Blattfeder 21 bildet einen langen Schenkel 21.1 und einen im wesentlichen dazu rechtwinklig frei abstehenden kurzen Schenkel 21.2 aus. Das freie Ende des langen Schenkels 21.1 ist um ca. 180 ° umgebogen und bildet eine Einhängelasche 21.3, mit der die Blattfeder 21 an einem Gelenk 26 in die Gelenkgliederkette 3 eingehängt ist. Von dem Gelenk 26 aus liegt der lange Schenkel 21.1 in Richtung zur Aufzugkabine 4 weisend und im wesentlichen parallel zur Förderrichtung 11 über eine Länge von mehreren Kettengliedern 7 auf einer ersten Seite der Gelenkgliederkette 3 an. In dessen weiteren Verlauf durchragt der lange Schenkel 21.1 der Blattfeder 21 durch ein Kettenglied 7.2 und liegt sodann auf einer zweiten Seite der Gelenkgliederkette 3 an mindestens einem weiteren Gelenk 26.1 eines Gelenkgliedes 7.2 an. Die Steifigkeit, wie auch die Dicke d der Blattfeder 21 sind dabei konstruktiv derart dimensioniert, dass das von der Blattfeder 21 durchragte Kettenglied 7.2 und mit diesem zusammen das restliche kabinenseitige Ende der Gelenkgliederkette 3 um einen Auslenkwinkel Δα gegenüber der Förderrichtung 11 seitlich ausgelenkt ist.

In dieser erzwungenen ausgelenkten Lage greift die Kraft aus der Masse der Aufzugkabine 4 und der Nutzlast in einem Abstand s zum ersten Gelenk 26.1 an der Gelenkgliederkette 3 an. Der Abstand s ergibt sich jeweils aus dem erzwungenen Auslenkwinkel Δα. Das dadurch erzeugte Rückstellmoment MR wirkt auf den langen Schenkel 21.1 der Blattfeder 21, so dass im ersten Gelenk 26.1 jeweils ein Momentengleichgewicht einstellt. Die Momenteneinleitung erfolgt dabei über die in Förderrichtung 11 beabstandeten auf einander gegenüberliegenden Seiten des langen Schenkels 21.1 anliegenden ersten 26. 1 und zweiten Gelenke 26.2 des ausgelenkten Kettengliedes 7.2.

Unter der Wirkung des Rückstellmomentes MR wird der lange Schenkel 21.1 der Blattfeder 21 elastisch gebogen. In Folge der Biegung des langen Schenkels 21.1 der Blattfeder 21 folgt auch das freie Ende des kurzen Schenkels 21.2 dessen Biegung und beschreibt eine Translationsbewegung in Richtung Einhängelasche 21.3. Die Auslenkung des kurzen Schenkels 21.2 in Folge der Biegebeanspruchung des langen Schenkels 21.1 betätigt den Taster des Mikroschalters 22.

Der Mikroschalter 22 als Schaltelement, ist mit Hilfe einer Befestigung 28 ortsfest an Kettengliedern 7 angebracht, auf deren gegenüberliegenden Seite der lange Schenkel 21.1 der Blattfeder 21 anliegt. Der Mikroschalter 22 weist einen Taster 22.1 auf, welcher im wesentlichen parallel zum langen Schenkel verschlieblich - in Betätigungsrichtung 22.2 - im Mikroschalter 22 gelagert ist. In dieser Anordnung bewegt sich der kurze Schenkel 21.2 unter der Wirkung des Rückstellmomentes MR relativ auf den Mikroschalter 22 zu.

Die Biegesteifigkeit des langen Schenkels 21.1, die Länge des kurzen Schenkels 21.2 und der Abstand Δh des Tasters zum kurzen Schenkel sind in einer Weise aufeinander abgestimmt, dass unter der Wirkung der maximal zulässigen Förderlast des Kettenaufzugs 1 der lange Schenkel 21.1 so weit gebogen wird, dass der kurze Schenkel 21.2 eine Translationsbewegung um die Strecke Δh relativ zum Mikroschalter 22 beschreibt. Bei Erreichen bzw. Überschreiten der Strecke Δh wird über den Taster im Mikroschalter 22 ein elektrisches Schaltsignal ausgelöst.

Anstelle der Blattfeder 21, kann in einer alternativen Ausführung das Auslenkelement starr ausgebildet sein. Allerdings ist dort aber die Möglichkeit einer lastabhängigen Relativbewegung zwischen dem Auslenkelement und dem Schaltelement vorzusehen. So ist dazu das starre Auslenkelement so an der Gliedergelenkkette anzubringen, dass einerseits eine Drehung des starren Auslenkelements um das ausgelenkte Gelenkglied möglich ist andererseits aber von dem Auslenkelement ein Drehmomnet auf das ausgelenkte Gelenkglied ausgeübt wird. Die Erzeugung des Drehmoments kann durch eine Feder oder aber durch eine Masse unter Ausnutzung der Gravitationskraft erfolgen.

Das elektrische Schaltsignal wird über Signalleitungen 29 an die Aufzugsteuerung 30 weitergeleitet, welche daraufhin den Antrieb 2 stillsetzt und eine entsprechende Anzeige aufschaltet. Die Signalleitungen 29 sind zweckmässiger Weise entlang des kabinenseitigen Endes der Gelenkgliederkette 3 zur Aufzugkabine 4 hin gelegt und verlaufen zusammen mit den übrigen Signal- und Steuerleitungen beispielsweise über ein Hängekabel zur Aufzugsteuerung 30.

## Patentansprüche

1. Aufzug (1) mit einem Antrieb (2) zum Heben und Senken eines Lastaufnahmemittels (4), und einem Überlastbegrenzer (20) mit einem elastisch biegbaren Auslenkelement (21) und einem Schaltelement (22), welche bei unzulässig grosser Last (FL) miteinander zusammenwirken um ein Signal zum Stillsetzen des Antriebs (2) zu erzeugen,
**dadurch gekennzeichnet, dass**
der Antrieb (2) zum Heben und Senken des Lastaufnahmemittels (4) in Gelenkglieder (7) einer mit dem Lastaufnahmemittel (4) verbundenen Gelenkgliederkette (3) eingreift und dass
das Auslenkelement (21) an mindestens zwei in Förderrichtung (11) beabstandeten Stellen (26.1,26.2) auf einander gegenüberliegenden Seiten der Gelenkgliederkette(3) an der Gelenkgliederkette (3) anliegt und dass
das Schaltelement (22) an einem oder mehreren Gelenkgliedern (7) festgelegt ist

2. Aufzug nach Anspruch 1, **dadurch gekennzeichnet, dass** ein Kettenglied (7.2) der Gelenkgliederkette (3) mittels Auslenkelement (21) in Abhängigkeit der an der Gelenkgliederkette (3) angreifenden Last (FL) relativ zur Förderrichtung (11) der Gelenkgliederkette (3) ausgelenkt ist, und dass bei Erreichen einer der unzulässigen Last (FL) entsprechenden Relativlage von Auslenkelement (21) und Schaltelement (22) das Signal zum Stillsetzen des Antriebs (2) erzeugt wird.

3. Aufzug nach Anspruch 1 oder 2, **dadurch gekennzeichnet, dass** das Auslenkelement (21) in Förderrichtung (11) an der Gelenkgliederkette (3) festgelegt ist.

4. Aufzug nach Anspruch 3, **dadurch gekennzeichnet, dass** das Auslenkelement (21) in die Gelenkgliederkette (3) eingehängt ist.

5. Aufzug nach einem oder mehreren der Ansprüche 1 bis 4, **dadurch gekennzeichnet, dass** das Auslenkelement (21) ein Betätigungselement (21.2) ausbildet, welches in einem Winkel zur Förderrichtung (11) absteht und mit dem Schaltelement (22) zusammenwirkt.

6. Aufzug nach einem oder mehreren der Ansprüche 1 bis 5, **dadurch gekennzeichnet, dass** das Auslenkelement (9) als L-förmige Blattfeder (21) mit einem langen Schenkel (21.1) und einem kurzen Schenkel (21.2) ausgebildet ist und der lange Schenkel (21.1) im wesentlichen parallel zur Förderrichtung (11) auf einer ersten Seite an mehreren Kettengliedern (7) anliegt und zwischen zwei aufeinanderfolgende Gelenkglieder (26.1, 26.2) durch die Ebene der Gelenkgliederkette (3) hindurchragt und auf einer zweiten Seite der Gelenkgliederkette (3) an mindestens einem Kettenglied (7.2) anliegt.

## Claims

1. Lift (1) with a drive (2) for raising and lowering a load receiving means (4), and an overload limiter (20) with a resiliently bendable deflection element (21) and a switching element (22), which in the case of an impermissibly large load (FL) co-operate with one another in order to produce a signal for shutting down the drive (2), **characterised in that** the drive (2) for raising and lowering the load receiving means (4) engages in hinge links (7) of a hinge link chain (3) connected with the load receiving means (4) and that the deflection element (21) bears against the hinge link chain (3) at at least two locations (26.1, 26.2), which are spaced apart in conveying direction (11), on mutually opposite sides of the hinge link chain (3) and that the switching element (22) is fixed to one or more hinge links (7).

2. Lift according to claim 1, **characterised in that** a chain link (7.2) of the hinge link chain (3) is deflected relative to the conveying direction (11) of the hinge link chain (3) by means of the deflecting element (21) in dependence on the load (FL) engaging the hinge link chain (3) and that on attainment of a relative position, which corresponds with the impermissible load (FL), of deflection element (21) and switching element (22) the signal for shutting down the drive (2) is produced.

3. Lift according claim 1 or 2, **characterised in that** the deflection element (21) is fixed in conveying direction (11) to the hinge link chain (3).

4. Lift according to claim 3, **characterised in that** the deflection element (21) is suspended in the hinge link chain (3).

5. Lift according to one or more of claims 1 to 4, **characterised in that** the deflection element (21) forms an actuating element (21.2) which protrudes at an angle to the conveying direction (11) and co-operates with the switching element (22).

6. Lift according to one or more of claims 1 to 5, **characterised in that** the deflection element (9) is constructed as an L-shaped leaf spring (21) with a long limb (21.1) and a short limb (21.2) and the long limb (21.1) bears substantially parallel to the conveying direction (11) on a first side against several chain links (7) and protrudes through the plane of the hinge link chain (3) between two successive hinge links (26.1, 26.2) and bears on a second side of the hinge link chain (3) against at least one chain link (7.2).

## Revendications

1. Ascenseur (1) avec un dispositif d'entraînement (2) pour soulever et abaisser un moyen de suspension de charge (4) et un limiteur de charge (20) avec un élément de déviation élastiquement pliable (21) et un élément d'action (22), lesquels, lors d'une charge grande inacceptable (FL), agissent conjointement pour produire un signal pour arrêter le dispositif d'entraînement (2),
**caractérisé en ce que**
la dispositif d'entraînement (2) pour soulever et abaisser le moyen de suspension de charge (4) s'engrène dans les éléments d'articulation (7) d'une chaîne à maillons articulés (3) reliée avec le moyen de suspension de charge (4) et que
l'élément de déviation (21) est en contact avec la chaîne à maillons articulés (3), au moins à deux endroits (26.1, 26.2) - distancés en direction de transport (11) - sur les côtés opposés l'un à l'autre de la chaîne à maillons articulés (3) et que
l'élément d'action (22) est fixé sur un ou plusieurs éléments d'articulation (7).

2. Ascenseur selon la revendication 1, **caractérisé en ce qu'**un élément de chaîne (7.2) de la chaîne à maillons articulés (3) est élongé à l'aide d'un élément de déviation (21), en fonction de charge (FL) étant appliquée sur la chaîne à maillons articulés (3), relativement à la direction de transport (11) de la chaîne à maillons articulés (3) et que lors du ralliement de la position relative - cette position relative correspondant à la charge (FL) inacceptable - de la part de l'élément de déviation (21) et de l'élément d'action (22), le signal pour arrêter le dispositif d'entraînement (2) est produit.

3. Ascenseur selon la revendication 1 ou 2, **caractérisé en ce que** l'élément de déviation (21) est fixé sur la chaîne à maillons articulés (3) dans la direction de transport (11).

4. Ascenseur selon la revendication 3, **caractérisé en ce que** l'élément de déviation (21) est accroché à la chaîne à maillons articulés (3).

5. Ascenseur selon une des revendications de 1 à 4, **caractérisé en ce que** l'élément de déviation (21) forme un organe de manoeuvre (21.2), lequel s'éloigne dans un angle par rapport à la direction de transport (11) et agit conjointement à l'élément d'action (22).

6. Ascenseur selon une des revendications de 1 à 5, **caractérisé en ce que** l'élément de déviation (9) est formé en tant que ressort à lames (21) en forme de L, avec une longue traverse (21.1) et une courte traverse (21.2) et la longue traverse (21.1) est en contact - essentiellement parallèlement à la direction de transport (11) -, sur un premier côté, avec plusieurs éléments de chaîne (7) et dépasse en traversant - entre deux éléments d'articulation successifs (26.1, 26.2) - à travers le plan de la chaîne à maillons articulés (3) et est en contact, sur un deuxième côté de la chaîne à maillons articulés (3), au moins avec un élément de chaîne (7.2).
